# EUROPÄISCHE PATENTSCHRIFT

(11) **EP 3 910 151 B1**
(45) Veröffentlichungstag und Bekanntmachung des Hinweises auf die Patenterteilung: **02.10.2024**
(21) Anmeldenummer: 20186764.5
(22) Anmeldetag: 20.07.2020
(51) Int. Cl.: E06B 9/11

(54) **FÜHRUNGSTEIL FÜR EINE ROLLTÜR**
GUIDE PART FOR A TAMBOUR DOOR
PIÈCE DE GUIDAGE POUR UNE PORTE ROULANTE

(30) Priorität: 31.07.2019 CH 9722019
(43) Veröffentlichungstag der Anmeldung: 17.11.2021
(73) Patentinhaber: WOGG AG, 8126 Zumikon (CH)
(72) Erfinder: Glaeser, Willi, 5405 Baden-Dättwil (CH)
(74) Vertreter: Prins Intellectual Property AG

(56) Entgegenhaltungen:
- EP-A1- 0 461 220
- CA-A- 690 670
- US-A- 4 279 454

## Beschreibung

Die Erfindung betrifft eine Rolltür mit mehreren Rolltürlamellen.

### STAND DER TECHNIK

Rolltüren mit Lamellen für einen Wandschrank sind in verschiedenen Ausführungen bekannt. Beispielsweise ist aus EP-A-0 461 220 ein Rolltürschrank mit einer Rolltür bekannt, welche an ringförmig geschlossenen, über Rollen geführten Bändern aufgehängt ist und aussenseitig um den Schrankkörper herumläuft. Dabei überdeckt die Rolltür den Schrankkörper quer zur ihrer Bewegungsrichtung vollständig, so dass der Sockel und der Deckel bei geschlossener Rolltür nicht sichtbar sind. Die Lamellen dieses bekannten Schranks sind über Gelenkverbindungen drehbar miteinander verbunden und zwei nebeneinanderliegende Lamellen haben im Querschnitt ein halbkreisförmiges, hohles Profil. Diese bekannten Schränke haben sich in der Praxis aus technischen und ästhetischen Gründen wohl bewährt, jedoch besitzen sie den Nachteil, dass das Öffnen und Schliessen der Rolltür ein lästiges Geräusch verursacht. Dies ist vor allem für Schlafzimmerschränke unerwünscht.

In US 4279454 A ist ein Rolltürschrank mit einem an der Vorderseite geöffneten Schrankkörper und faltbaren Glastüren, die gleitend in den Schrankkörper eingebaut sind, beschrieben.

CA 690 670 A beschreibt eine Rollvorrichtung für eine Schiebetür, die mit der Unterkante der Schiebetür zu verbinden ist und dazu dient, die Tür mit Hilfe einer geeigneten Führung, d.h. einer im unteren Teil angebrachten Nut oder einer sonstigen Beschlagsart, in der die Tür ohne Kraftaufwand gleiten kann, sicher zu führen.

In CH 700838 ist ein Führungselement für eine Rolltür eines Rolltürschranks beschrieben, welches einen Stift und einen Träger aufweist, wobei der Stift in einer GLRp004ep

Nut des Oberteils und/oder des Unterteils des Schranks führbar ist. Diese Führungselemente mit einem Stift haben den Nachteil, dass sie in der Nut des Ober- bzw. Unterteils des Schranks zu wenig fliessend geführt sind und sich drehen können, insbesondere in einer Kurve, und damit eine fliessende Bewegung beim Öffnen oder Schliessen des Schranks beeinträchtigen können.

### AUFGABE DER ERFINDUNG

Der vorliegenden Erfindung liegt nun die Aufgabe zugrunde, eine Rolltür mit einem Führungsteil für eine Rolltür anzugeben, welches gut geführt ist, und welches die Lamellen einer Rolltür in gewünschter Position hält. Solche Führungsteile ermöglichen eine gute, leichtgängige und geräuscharme Führung einer Rolltür für einen Schrank mit einer fast beliebigen Form des Deckels und des Bodens.

### BESCHREIBUNG DER ERFINDUNG

Diese Aufgabe wird durch eine Rolltür mit mehreren Rolltürlamellen nach Anspruch 1 gelöst.

Die erfindungsgemässe Rolltür hat den grossen Vorteil, dass eine sichere Führung für die Rolltür in einer Nut im Boden und/oder im Deckel eines Schranks gegeben ist, wobei die Rolltür gleichzeitig von den Rollen der in regelmässigen Abständen an den Lamellen der Rolltür befestigten Führungsteile getragen wird. Die zwei Führungsstifte ermöglichen eine gute, leichtgängige und geräuscharme Führung einer Rolltür für einen Schrank mit einer fast beliebigen Form des Deckels und des Bodens.

Das Gehäuse weist vorzugsweise eine Vorderwand, eine Rückwand, zwei Seitenwände, eine obere geschlossene Decke und eine untere freie Öffnung auf. Die zwei Führungsstifte sind vorzugsweise an der Vorderwand des Gehäuses vorstehend im Bereich der freien Öffnung angebracht. Unter Vorderwand wird die einer Rolltürlamelle abgewandten Seite des Gehäuses verstanden, wenn das Gehäuse an eine Rolltürlamelle angebracht ist. Unter Rückwand wird die einer Rolltürlamelle zugewandten Seite des Gehäuses verstanden, wenn der Träger an eine Rolltürlamelle angebracht ist.

Die zwei Führungsstifte weisen eine kreiszylindrische Form auf und und stehen vor, so dass sie in einer Führungsnut eines Oberteils und/oder eines Unterteils eines Schrankes führbar sind. Bevorzugt sind die zwei Führungsstifte an der Vorderwand vorstehend an der linken Ecke und an der rechten Ecke angebracht.

In einer bevorzugten Ausführungsform weist die Vorderwand und die Rückwand des Gehäuses je eine Lagerpfanne auf, in welche die Rolle mittels einer Achse einschnappbar und drehbar gelagert ist.

Die zwei Fixierungselemente sind bevorzugt an den Seitenwänden des Gehäuses angeordnet.

In einer bevorzugten Ausführungsform weist das Gehäuse vier federelastische Rastelemente auf.

In einer besonderen Ausführungsform sind die zwei Fixierungselemente mittig an den Seitenwänden und bündig mit der Rückwand angeordnet.

Die Rolle weist mit Vorteil eine ringförmige Nut und einen in der Nut angebrachten gummielastischen O-Ring auf.

Vorzugsweise sind das Gehäuse und die Führungsstifte einstückig aus einem harten Kunststoff hergestellt. Geeignete harte Kunststoffe sind beispielsweise Polyamid. Die Achse der Rolle ist ebenfalls vorzugsweise aus einem harten Kunststoff hergestellt. Besonders bevorzugt ist die Achse der Rolle aus einem härteren Kunststoff als das Gehäuse mit der Lagerpfanne hergestellt, so dass eine besonders gute Gleiteigenschaft der Rolle entsteht.

Weitere Vorteile der Erfindung ergeben sich aus der nachfolgenden Beschreibung eines Ausführungsbeispiels der Erfindung.

### KURZE BESCHREIBUNG DER FIGUREN

Es zeigen:
- Fig. 1A: ein Führungsteil in einer ersten perspektivischen Ansicht von oben,
- Fig. 1B: das Führungsteil in einer perspektivischen Ansicht von unten mit Rolle,
- Fig. 1C: das Führungsteil in einer perspektivischen Ansicht von der Rückseite,
- Fig. 1D: das Führungsteil in einer perspektivischen Ansicht von unten ohne Rolle,
- Fig. 2A: eine perspektivische Ansicht auf einen Querschnitt durch das Führungsteil längs der Achse der Rolle,
- Fig. 2B: eine perspektivische Ansicht auf einen Querschnitt durch das Führungsteil senkrecht zur Achse der Rolle und versetzt zur Rolle,
- Fig. 2C: die Rolle mit Achse in perspektivischer Ansicht,
- Fig. 3A: eine Rolltürlamelle mit einem Verbindungsstück in perspektivischer Ansicht leicht von oben,
- Fig. 3B: dieselbe Rolltürlamelle mit dem Verbindungsstück in perspektivischer Ansicht leicht von unten,
- Fig. 3C: dieselbe Rolltürlamelle liegend in perspektivischer Ansicht ohne Verbindungsstück,
- Fig. 4: eine Untenansicht auf das auf der Rolltürlamelle eingerastete Führungsteil,
- Fib. 5A: ein Rolltürsegment mit mehreren Rolltürlamellen, mehreren Verbindungsstücken und mehreren Führungsteilen in einer perspektivischen Ansicht gebogen nach aussen,
- Fig. 5B: das Rolltürsegment mit mehreren Rolltürlamellen, mehreren Verbindungsstücken und mehreren Führungsteilen in einer perspektivischen Ansicht gebogen nach innen, und
- Fig.6: eine Untenansicht des Rolltürsegments der Fig. 5B.

In den Figuren sind für dieselben Elemente jeweils dieselben Bezugszeichen verwendet worden und erstmalige Erklärungen betreffen alle Figuren, wenn nicht ausdrücklich anders erwähnt.

### AUSFÜHRUNGSBEISPIEL DER ERFINDUNG

Ein Ausführungsbeispiel der vorliegenden Erfindung wird anhand der beigefügten Zeichnungen näher erläutert.

In den Figuren 1A bis 1D ist ein Führungsteil 1 mit einem Gehäuse 2 und zwei Führungsstiften 3 dargestellt, die eine kreiszylindrische Form aufweisen. Ferner sind am Gehäuse 2 etwa auf halber Höhe der Rückwand 7 seitlich je ein Fixierungselement 4 angeordnet, welches im Wesentlichen die Form eines Dreiecks aufweist. Das Gehäuse 2 (siehe Figur 1A) weist eine Vorderwand 6, eine Rückwand 7 und eine linke Seitenwand 8 und eine rechte Seitenwand 9 auf. Oben ist eine geschlossene Decke 10 und unten eine freie Öffnung 11 vorgesehen. Ferner sind oberhalb und unterhalb der Fixierungselemente 4 je ein federelastisches Rastelement 12 vorgesehen, welches hakenförmig ausgebildet ist. Die zwei Führungsstifte 3 sind an einer linken Ecke 13 zwischen der linken Seitenwand 8 und der Vorderwand 6 und an einer rechten Ecke 14 zwischen der rechten Seitenwand 9 und der Vorderwand 6 angebracht. Im Innern des Gehäuses 2 ist je eine Lagerpfanne 15 an der Vorderwand 6 und an der Rückwand 7 angeformt (siehe Figur 1D). In diesen Lagerpfannen 15 wird die Achse 17 einer Rolle 16 gehalten (siehe unten). Die Achse 17 der Rolle 16 ist im Wesentlichen senkrecht zu den beiden Führungsstiften 3 angeordnet.

In Figur 2A ist ein Querschnitt durch das Gehäuse 2 und eine Achse 17 der Rolle 16 gezeigt. In Figur 2B ist ein Querschnitt durch das Gehäuse 2 in einer Ebene parallel zur Rolle 16 gezeigt, wobei die Achse 17 bündig mit der Aussenkontur der Rolle 16 geschnitten dargestellt ist. Figur 2C zeigt die Rolle 16 in perspektivischer Darstellung. Wie in Figur 2A ersichtlich weist die Rolle 16 eine ringförmige Nut 18 auf, in welcher ein gummielastischer O-Ring 20 eingepresst ist. Die Achse 17 weist zwei Achsstümmel, einen vorderen Achsstümmel 21 und einen hinteren Achsstümmel 22, auf, welche in die vordere und hintere Lagerpfanne 15 eingeklickt und drehbar befestigt sind. Die Rolle 16 weist einen Aussenring 24 mit vier rechtwinklig zueinander angeordneten Speichen 25 auf, die mit der Achse 17 befestigt sind.

Das Gehäuse 2 ist einstückig aus einem geeigneten harten Kunststoffmaterial wie beispielsweise Polyamid hergestellt.

In den Figuren 3A bis 3C ist eine Rolltürlamelle 27 mit rechts (Fig. 3A und 3B) ein Verbindungsstück 28 dargestellt, welches gelenkig mit der Rolltürlamelle 27 verbunden ist. Dazu sind Längskanten 29 der Rolltürlamelle 27 mit einer halbringförmigen Nut 30 versehen, in welche ein rundstabförmiges Längsprofil 31 des Verbindungsstücks 28 hineingeschoben worden ist (siehe Fig. 4). Die Rolltürlamelle 27 ist aus Aluminium gefertigt und weist aussen ein feines rillenförmiges Profil 33 und einer v-förmigen Ausstülpung 34 auf, so dass man eine Rolltür mit mehreren gekoppelten Rolltürlamellen 27 einfach mit den Fingerkuppen bewegen kann. Die Verbindungsstücke 28 sind aus einem geeigneten harten Kunststoff wie Polyamid hergestellt. In den Rolltürlamellen 27 mit den gekoppelten Verbindungsstücken 28 sind Querschlitze 35 mit einem Sägeblatt oder einem Fräser (nicht dargestellt) eingelassen. Diese Querschlitze 35 dienen dazu, die Fixierungselemente 4 aufzunehmen, so dass die mit den Verbindungsstücken 28 gekoppelten Rolltürlamellen 27 sich in Längsrichtung nicht verschieben können, d.h. fixiert sind.

Figur 4 zeigt in Draufsicht von unten die Rolltürlamelle 27 mit dem Verbindungsstück 28 und dem in der Rolltürlamelle 27 eingerasteten Führungsteil 1. Dazu sind an der Innenseite der Rolltürlamelle 27 im Bereich der halbringförmigen Nut 30 je ein Nocken 36 vorgesehen, hinter welchem die federelastischen Rastelemente 12 eingerastet sind. Ferner weist die Rolltürlamelle 27 an der Innenseite auf beiden Seiten der Ausstülpung 34 je ein Längsprofil 38 auf, welches mit je einer Längsnut 39 auf der Rückwand 7 des Gehäuses 2 übereinkommt. Damit ist das Führungsteil 1 sehr stabil auf der Rolltürlamelle 27 fixiert.

Figur 5A zeigt nun ein Rolltürsegment 40 mit mehreren Rolltürlamellen 27, mehreren Verbindungsstücken 28 und mehreren Führungsteilen 1 in einer perspektivischen Ansicht gebogen nach aussen, d.h. bei einem konvexen Radius oder Aussenradius. Der maximale Winkel zwischen zwei Rolltürlamellen 27 beträgt dabei 40°.

Figur 5B zeigt das Rolltürsegment 40 mit mehreren Rolltürlamellen 27, mehreren Verbindungsstücken 28 und mehreren Führungsteilen 1 in einer perspektivischen Ansicht gebogen nach innen, d.h. bei einem konkaven Radius oder Innenradius. Der maximale Winkel zwischen zwei Rolltürlamellen 27 beträgt dabei 30°.

Figur 6 zeigt eine Untenansicht auf das Rolltürsegment 40 in der Konfiguration der Figur 5B.

Es versteht sich ferner für den Fachmann, dass das oben beschriebene Führungselement auch für andere Zwecke geeignet ist, beispielsweise um einzelne lamellenförmige Blenden aus einer dünnen Holzschicht oder dergleichen vor einem Fenster zu verschieben.

### Bezugszeichenliste

- 1: Führungsteil
- 2: Gehäuse
- 3: Führungsstift
- 4: Fixierungselement

- 6: Vorderwand
- 7: Rückwand
- 8: linke Seitenwand
- 9: rechte Seitenwand
- 10: geschlossene Decke
- 11: untere freie Öffnung
- 12: federelastisches Rastelement
- 13: linke Ecke
- 14: rechte Ecke
- 15: Lagerpfanne
- 16: Rolle
- 17: Achse
- 18: ringförmige Nut

- 20: gummielastischer O-Ring
- 21: vorderer Achsstümmel
- 22: hinterer Achsstümmel

- 24: Aussenring
- 25: Speiche
- 27: Rolltürlamelle
- 28: Verbindungsstück
- 29: Längskante
- 30: halbringförmige Nut
- 31: rundstabförmiges Längsprofil
- 32: federelastisches Rastelement
- 33: feines rillenförmiges Profil
- 34: v-förmige Ausstülpung
- 35: Querschlitze
- 36: Nocken
- 38: Längsprofil
- 39: Längsnut
- 40: Rolltürsegment

## Patentansprüche

1. Rolltür mit mehreren Rolltürlamellen (27), die mittels Verbindungsstücken (28) gelenkig miteinander verbunden sind, wobei die Verbindungsstücke (28) einen Querschlitz (35) aufweisen, welcher mit einem Querschlitz der Rolltürlamelle (27) übereinstimmt, und Führungsteile (1) vorgesehen sind, welche die Rolltürlamellen (27) und die Verbindungsstücke (28) durch zwei in den Querschlitzen (35) eingeführte Fixierungselemente (4) der Führungsteile (1) in Längsrichtung fixieren, wobei die Führungsteile (1) je ein Gehäuse (2) mit einer Rolle (16) und zwei in einer Führungsnut eines Oberteils und/oder eines Unterteils des Rolltürschranks führbare Führungsstifte (3) aufweisen, wobei die Achse (17) der Rolle (16) im Wesentlichen senkrecht zu den zwei Führungsstiften (3) angeordnet ist, wobei das Gehäuse (2) mindestens zwei federelastische Rastelemente (12) aufweist, die derart ausgebildet sind, dass sie bei der Verbindung mit der Rolltürlamelle (27) hinter einen Nocken (36) der Rolltürlamelle (27) eingeschnappt sind, und das Gehäuse die zwei Fixierungselemente (4) aufweist, die derart ausgebildet sind, dass sie bei der Verbindung mit der Rolltürlamelle (27) in den Querschlitz (35) der Rolltürlamelle (27) fixiert sind.

2. Rolltür nach Anspruch 1, **dadurch gekennzeichnet, dass** das Gehäuse (2) eine Vorderwand (7), eine Rückwand (6), zwei Seitenwände (8, 9), eine obere geschlossene Decke (10) und eine untere freie Öffnung (11) aufweist.

3. Rolltür nach Anspruch 2, **dadurch gekennzeichnet, dass** die zwei Führungsstifte (3) an der Vorderwand (7) vorstehend an der linken Ecke (13) und an der rechten Ecke (14) angebracht sind.

4. Rolltür nach einem der Ansprüche 2 bis 3, **dadurch gekennzeichnet, dass** die Vorderwand (7) und die Rückwand (6) des Gehäuses (2) je eine Lagerpfanne (15) aufweisen, in welche die Rolle (16) mittels der Achse (17) einschnappbar und drehbar gelagert ist.

5. Rolltür nach einem der Ansprüche 2 bis 4, **dadurch gekennzeichnet, dass** die zwei Fixierungselemente (4) an den Seitenwänden (8, 9) des Gehäuses (2) angeordnet sind. GLRp004ep

6. Rolltür nach einem der Ansprüche 1 bis 5, **dadurch gekennzeichnet, dass** das Gehäuse (2) vier federelastischen Rastelemente (12) aufweist.

7. Rolltür nach einem der Ansprüche 2-5 oder 6 wenn abhängig von einem der Ansprüche 2-5, **dadurch gekennzeichnet, dass** die zwei Fixierungselemente (4) mittig an den Seitenwänden (8, 9) und bündig mit der Rückwand (7) angeordnet sind.

8. Rolltür nach einem der Ansprüche 1 bis 7, **dadurch gekennzeichnet, dass** die Rolle (16) eine ringförmige Nut (18) und einen in der Nut angebrachten gummielastischen O-Ring (20) aufweist.

9. Rolltür nach einem der Ansprüche 1 bis 8, **dadurch gekennzeichnet, dass** das Gehäuse (2) und die Führungsstifte (3) einstückig aus einem harten Kunststoff, wie Polyamid, hergestellt sind.

## Claims

1. A tambour door comprising a plurality of tambour door slats (27), which are articulately connected to each other by means of connecting pieces (28), wherein the connecting pieces (28) comprise a transverse slot (35) which corresponds to a transverse slot of the tambour door slat (27), and guide parts (1) are provided which fix the tambour door slats (27) and the connecting pieces (28) in the longitudinal direction into place by means of two fixation elements (4) of the guide parts (1) inserted in the transverse slots (35), wherein the guide parts (1) each comprise a housing (2) with a roller (16) and two guide pins (3) that can be guided in a guide groove of an upper part and/or a lower part of the tambour door cupboard, wherein the axis (17) of the roller (16) is arranged essentially perpendicular to the two guide pins (3), wherein the housing (2) comprises at least two spring-elastic locking elements (12), which are designed in such a way that, when connected to the tambour door slat (27), they are snapped behind a cam (36) of the tambour door slat (27), and the housing comprises the two fixation elements (4) which are designed in such a way that they are fixed in the transverse slot (35) of the tambour door slat (27) when connected to the tambour door slat (27).

2. The tambour door according to Claim 1, **characterized in that** the housing (2) comprises a front wall (7), a rear wall (6), two side walls (8, 9), an upper closed ceiling (10) and a lower free opening (11).

3. The tambour door according to Claim 2, **characterized in that** the two guide pins (3) on the front wall (7) are attached in a projecting manner to the left corner (13) and to the right corner (14).

4. The tambour door according to any one of the Claims 2 to 3, **characterized in that** the front wall (7) and the rear wall (6) of the housing (2) each comprise a bearing cup (15) into which the roller (16) is snapped and rotated by means of the axle (17).

5. The tambour door according to any one of the Claims 2 to 4, **characterized in that** the two fixing elements (4) are arranged on the side walls (8, 9) of the housing (2) .

6. The tambour door according to any one of the Claims 1 to 5, **characterized in that** the housing (2) comprises four spring-elastic locking elements (12).

7. The tambour door according to any one of the Claims 2-5 or 6 if dependant on any one of the Claims 2-5, **characterized in that** the two fixing elements (4) are arranged centrally on the side walls (8, 9) and flush with the rear wall (7).

8. The tambour door according to any one of the Claims 1 to 7, **characterized in that** the roller (16) comprises a ring-shaped groove (18) and a rubber-elastic O-ring (20) attached to the groove.

9. The tambour door according to any one of the Claims 1 to 8, **characterized in that** the housing (2) and the guide pins (3) are made of a hard plastic, such as polyamide, and are made as a single piece.

## Revendications

1. Porte roulante avec plusieurs lattes de porte roulante (27), qui sont reliées entre elles de façon articulée au moyen de pièces de liaison (28), sachant que les pièces de liaison (28) comportent une fente transversale (35), laquelle coïncide avec une fente transversale de la latte de porte roulante (27) et des pièces de guidage (1) sont prévues, lesquelles fixent dans la direction longitudinale les lattes de porte roulante (27) et les pièces de liaison (28) par deux éléments de fixation (4) des pièces de guidage (1), introduits dans les fentes transversales (35), sachant que les pièces de guidage (1) comportent respectivement un boîtier (2) avec un galet (16) et deux tiges de guidage (3) pouvant être guidés dans une rainure de guidage d'une partie supérieure et/ou d'une partie inférieure de l'armoire à porte roulante, sachant que l'axe (17) du galet (16) est disposé pour l'essentiel perpendiculairement aux deux tiges de guidage (3), sachant que le boîtier (2) comporte au moins deux éléments d'encliquetage élastiques faisant ressort (12), qui sont constitués de telle manière qu'ils sont encliquetés, lors de la liaison avec la latte de porte roulante (27), derrière une came (36) de la latte de porte roulante (27) et le boîtier comporte les deux éléments de fixation (4), qui sont constitués de telle sorte qu'ils sont fixés, lors de la liaison avec la latte de porte roulante (27), dans la fente transversale (35) de la latte de porte roulante (27).

2. Porte roulante selon la revendication 1, ***caractérisée en ce que*** le boîtier (2) comporte une paroi avant (7), une paroi arrière (6), deux parois latérales (8, 9), une couverture supérieure (10) et une ouverture libre inférieure (11).

3. Porte roulante selon la revendication 2, ***caractérisée en ce que*** les deux tiges de guidage (3) sont placées sur la paroi avant (7) en saillie sur le coin gauche (13) et sur le coin droit (14).

4. Porte roulante selon l'une quelconque des revendications 2 à 3, ***caractérisée en ce que*** la paroi avant (7) et la paroi arrière (6) du boîtier (2) comportent une crapaudine (15) dans laquelle le galet (16) est logé pouvant s'encliqueter et tourner au moyen de l'axe (17).

5. Porte roulante selon l'une quelconque des revendications 2 à 4, ***caractérisée en ce que*** les deux éléments de fixation (4) sont disposés sur les parois latérales (8, 9) du boîtier (2).

6. Porte roulante selon l'une quelconque des revendications 1 à 5, ***caractérisée en ce que*** le boîtier (2) comporte quatre éléments d'encliquetage élastiques faisant ressort (12).

7. Porte roulante selon l'une quelconque des revendications 2 à 5 ou 6, si dépendante d'une quelconque des revendications 2 à 5, ***caractérisée en ce que*** les deux éléments de fixation (4) sont disposés au centre sur les parois latérales (8, 9) et alignées avec la paroi arrière (7).

8. Porte roulante selon l'une quelconque des revendications 1 à 7, ***caractérisée en ce que*** le galet (16) comporte une rainure de forme annulaire (18) et un joint torique (20) élastique en caoutchouc appliqué dans la rainure.

9. Porte roulante selon l'une quelconque des revendications 1 à 8, ***caractérisée en ce que*** le boîtier (2) et les tiges de guidage (3) sont fabriqués en une pièce à partir d'une matière plastique dure, comme le polyamide.
